# EUROPÄISCHE PATENTSCHRIFT

(11) **EP 2 533 663 B1**
(45) Veröffentlichungstag und Bekanntmachung des Hinweises auf die Patenterteilung: **01.10.2014**
(21) Anmeldenummer: 11701974.5
(22) Anmeldetag: 26.01.2011
(51) Int. Cl.: A45D 1/10, A45D 1/08

(54) **AUFSATZ FÜR EINE HAARFORMUNGSEINRICHTUNG**
ATTACHMENT FOR A HAIRSTYLING APPARATUS
ACCESSOIRE POUR DISPOSITIF DE MISE EN FORME CAPILLAIRE

(30) Priorität: 10.02.2010 DE 102010001764
(43) Veröffentlichungstag der Anmeldung: 19.12.2012
(73) Patentinhaber: BSH Bosch und Siemens Hausgeräte GmbH, 81739 München (DE)
(72) Erfinder: ALTMANN, Berthold, 83374 Oderberg (DE); HAFER, Christian, 85435 Erding (DE); OLENBERGER, Marina, 83308 Trostberg (DE); UPLAZNIK, Marko, 3312 Prebold (SI); COPITZKY, Thomas, 83278 Traunstein (DE)
(86) Internationale Anmeldenummer: PCT/EP2011/051007
(87) Internationale Veröffentlichungsnummer: WO 2011/098348

(56) Entgegenhaltungen:
- EP-A1- 1 472 951
- EP-A1- 2 165 620
- WO-A1-2005/082198
- WO-A2-2008/017478
- WO-A2-2008/028941
- DE-U1-202007 007 961
- US-A- 4 533 819

## Beschreibung

Die vorliegende Erfindung betrifft einen drehbaren Aufsatz für eine Häarformungseinrichtung zum Formen von Haaren, insbesondere zur Locken- oder Wellenbildung gemäß dem Oberbegriff des Anspruchs 1. Die Erfindung betrifft außerdem eine mit einem derartigen drehbaren Aufsatz ausgestattete Haarformungseinrichtung.

Aus der WO 2008/028941 A2 ist ein gattungsgemäßer Aufsatz für eine Haarformungseinrichtung bekannt mit insgesamt vier fingerähnlichen Fortsätzen zum Aufwickeln der zu formenden Haare. Diese Fortsätze definieren dabei einen zwischen diesen verlaufenden Strähnenführungskanal und weisen zudem abgerundete Haaranlageflächen auf. Mit der aus dem Stand der Technik bekannten Haarformungseinrichtung sollen insbesondere die im Zusammenhang mit der Verwendung einer Brennschere auftretenden Nachteile, wie bspw. eine hohe Temperaturbelastung für die Haare, vermieden werden.

Aus der WO 2008/017478 A2 ist ein Haarformgerät bekannt mit einem im wesentlichen stabförmig ausgebildeten Heizteil, welches ein beheizbares Formteil zum Erwärmen der Haare aufweist, wobei zumindest eine Seitenbegrenzung des Formteils als Formkante ausgebildet ist, das dadurch gekennzeichnet ist, dass zur Bildung einer Führung für die Haare wenigstens ein gegenüber dem Formteil verstellbar gelagertes Führungsmittel vorgesehen ist.

Nachteilig beim bekannten Stand der Technik ist jedoch, dass der Aufsatz für die Haarformungseinrichtung aufgrund der Aufsatzgeometrie für lediglich eine definierte Drehrichtung eingesetzt werden kann, sodass zum Wechseln zwischen stehenden bzw. fallenden Locken sowie zum Wechseln der Kopfseite stets ein umständliches und aufwändiges Umgreifen und Umpositionieren der Haarformungseinrichtung erforderlich ist. Unterbleibt das Umgreifen bzw. Umpositionieren der Haarformungseinrichtung, so können aufgrund der drehrichtungsabhängigen Geometrie des Aufsatzes Knicke in den Haaren auftreten, die das Frisierergebnis deutlich negativ beeinflussen. Ferner muss bei dem aus dem Stand der Technik bekannten Aufsatz darauf geachtet werden, dass die Haarsträhnen innerhalb des Aufsatzes im richtigen Strähnenführungskanal eingefädelt sind, da es ansonsten ebenfalls zu einer negativen Beeinträchtigung des Gesamtergebnisses der Frisur kommen kann.

Die vorliegende Erfindung beschäftigt sich daher mit dem Problem, für einen Aufsatz und eine zugehörige Haarformungseinrichtung eine verbesserte Ausführungsform anzugeben, die sich insbesondere durch eine deutlich vereinfachte Handhabung auszeichnet.

Dieses Problem wird erfindungsgemäß durch den Gegenstand des unabhängigen Anspruchs gelöst. Vorteilhafte Ausführungsformen sind Gegenstand der abhängigen Ansprüche.

Die vorliegende Erfindung beruht auf dem allgemeinen Gedanken, einen an sich bekannten drehbaren Aufsatz für eine Haarformungseinrichtung geometrisch so zu verändern, dass mit diesem sowohl stehende als auch fallende Locken bzw. Wellen durch eine einfache Drehrichtungsumkehr erzeugt werden können, ohne dass dabei die Gefahr besteht, dass aufgrund ungeeigneter Radien innerhalb des Aufsatzes das zu lockende bzw. zu wellende Haar geknickt wird. Hierzu weist der drehbare Aufsatz zwei fingerähnliche Fortsätze zum Aufwickeln der zu formenden Haare auf, wobei diese Fortsätze einen dazwischen liegenden Strähnenführungskanal definieren und gleichzeitig abgerundete Haaranlageflächen aufweisen. Um die Verwendbarkeit des Aufsatzes in beide Drehrichtungen zu realisieren, weist der drehbare Aufsatz relativ zu den Fortsätzen bewegliche Elemente auf, die zumindest einen Teil des Strähnenführungskanals bilden und/oder eine zylinderartige Außenmantelfläche darstellen, an welcher sich die zu lockenden bzw. zu wellenden Haare anlegen können. Die fingerähnlichen Fortsätze sowie die zugehörigen beweglichen Elemente bilden dabei geometrische Rundungen, deren Radien so groß sind, dass ein Abknicken der Haare beim Aufrollen um diesen Radius ausgeschlossen werden kann. Die Grundgeometrie des Aufsatzes ist dabei zylindrisch, wobei die beiden Fortsätze jeweils einen im Wesentlichen ovalen Querschnitt bilden. Die beiden Fortsätze einhüllend sind die beiden beweglichen Elemente angeordnet, die als zwei sich nicht berührende Halbschalen ausgebildet sind. Zwischen den beiden Halbschalen verbleibt dabei ein Spalt, der einen Querschnitt des Strähnenführungskanals bildet. Beim Drehen des Aufsatzes drücken dabei die Haare der eingefädelten Strähne die beweglichen Elemente in eine Position, die die Haare aus dem Strähnenführungskanal über einen großen Radius, d. h. über einen Radius der keinerlei Haarschäden, wie bspw. Knicke, verursacht, auf den äußeren Umfang des Aufsatzes legt. Die Beweglichkeit der beweglichen Elemente ist dabei drehrichtungsunabhängig, wodurch gewährleistet werden kann, dass die Haarsträhnen wahlweise rechts- oder linksherum aufgerollt werden können, ohne dass hierdurch das Frisierergebnis negativ beeinflusst wird. Die Drehrichtungsunabhängigkeit des Aufsatzes wird weiter dadurch erreicht, dass sowohl an einem Eingang als auch an einem Ausgang des Strähnenführungskanals in Bezug auf eine Außenmantelfläche des zylindrischen Aufsatzes jeweils ein so großer Radius vorgesehen ist, die beim Verlauf des Haarstylingprozesses, bspw. dem Aufrollen, Aufheizen, Abkühlen und Abwickeln nicht zu einer Beschädigung des Haares führen. Ein weiterer Effekt dieser halbschalenartig ausgebildeten beweglichen Elemente ist der weitestgehende Erhalt des kreisförmigen Umfangs des Aufsatzes, um den die Haare aufgewickelt werden. Die insgesamt vier Radien am Eingang bzw. Ausgang des Strähnenführungskanals können dabei entweder gleich oder aber verschieden groß ausgebildet sein. Generell ist dabei ein Aufsatz mit drehfest mit einem Griff verbundenen Fortsätzen und drehbaren Elementen denkbar, als auch ein Aufsatz mit drehfest mit dem Griff verbundenen beweglichen Elementen und drehbar zum Griff gelagerten Fortsätzen, so dass unter dem in der Patentanmeldung verwendeten Begriff "bewegliche Elemente" immer nur eine Bewegungsmöglichkeit der Elemente relativ zu den Fortsätzen verstanden werden soll, egal, ob die beweglichen Elemente tatsächlich relativ zum Griff drehbar oder aber drehfest mit diesem verbunden sind. Bei einer Ausführungsform, bei der kein motorischer Drehantrieb des Aufsatzes erfolgt, kann dieser auch manuell gedreht werden, wobei dann die beweglichen Elemente relativ zu den Fortsätzen und zum Griff drehbar wären.

Bei dem erfindungsgemäßen aufsatz weisen die beweglichen Elemente eine membran- oder kettenähnliche Struktur auf, die einen Ends mit einem der Fortsätze und anderen Ends mit einer der Halbschalen verbunden ist. Diese membran- oder kettenähnlichen Strukturen bilden dabei einen Teil des innerhalb des Aufsatzes verlaufenden Strähnenführungskanals und können sich aufgrund ihrer flexiblen Struktur leicht unterschiedlichen Gegebenheiten anpassen. Je nach gewählter Drehrichtung des Aufsatzes liegen die ketten- oder membranartigen Strukturen an den Vorsätzen an und bilden in diesem Zustand eine Haaranlagefläche oder aber drücken bei entgegen gesetzter Drehrichtung die Strähnen gegen den gegenüberliegenden Fortsatz und bewirken somit die Anlage der Strähnen an den gegenüberliegenden Fortsatz.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch:
- Fig. 1: eine Haarformungseinrichtung aus dem Stand der Technick
- Fig. 2: eine Schnittdarstellung durch eine mögliche Ausführungsform eines Aufsatzes für die gemäß der Fig. 1 dargestellte Haarformungseinrichtung,
- Fig. 3: eine mögliche Ausführungsform eines erfindungsgemäßen Aufsatzes,
- Fig. 4: eine Darstellung wie in Fig. 3, jedoch bei einem Aufsatz, der nicht zur Erfindung gehört.

Entsprechend der Fig. 1, weist die Haarformungseinrichtung 1 einen Griff 2 sowie einen drehbaren Aufsatz 3 zum Formen von Haaren, insbesondere zur Locken- oder Wellenbildung auf. Der Aufsatz 3 ist dabei bei der gezeigten Ausführungsform drehfest mit einer Antriebswelle 4 verbunden, welche ihrerseits wiederum drehfest mit einer Antriebseinrichtung im Griff 2, bspw. einem Elektromotor, verbunden ist. Der Elektromotor kann mittels eines Schalters 5 an bzw. ausgeschaltet sowie insbesondere hinsichtlich seiner Drehzahl gesteuert werden.

Am Griffende weist die Haarformungseinrichtung 1 gemäß der Fig. 1 ein Anschlusselement 6 auf, über welches die Haarformungseinrichtung 1 mit einem elektrischen Netz verbindbar ist. Zusätzlich kann im Griff 2 ein Akku 7 vorgesehen sein, welcher über das Anschlusselement 6 und das nicht gezeigte elektrische Netz aufladbar ist und für einen kabellosen Betrieb der Haarformungseinrichtung 1 Energie zur Verfügung stellt. Wie der Fig. 1 weiter zu entnehmen ist, weist der drehbare Aufsatz 3 zwei fingerartige Fortsätze 8 und 8' auf, zwischen denen ein Strähnenführungskanal 9 verläuft. Die beiden fingerartigen Fortsätze 8 und 8' im Wesentlichen halbschalenartig umgebend, sind bewegliche Elemente 10 und 10' am Aufsatz 3 angeordnet, die zumindest einen Teil des Strähnenführungskanals 9 bilden sowie eine zylinderartige Außenmantelfläche (vgl. Fig. 2 und 3).

Bei einer nicht gezeigten Ausführungsform, bei der kein motorischer Drehantrieb des Aufsatzes 3 erfolgt, kann dieser auch manuell gedreht werden, wobei in diesem Fall der Elektromotor entfällt und dann die beweglichen Elemente 10,10' relativ zu den Fortsätzen 8,8' und zum Griff 2 drehbar wären. Generell ist dabei ein Aufsatz 3 mit drehfest mit dem Griff 2 verbundenen Fortsätzen 8,8' und drehbaren Elementen 10,10' denkbar, als auch ein Aufsatz 3 mit drehfest mit dem Griff 2 verbundenen beweglichen Elementen 10,10' und drehbar zum Griff 2 gelagerten Fortsätzen 8,8', so dass unter dem Begriff "bewegliche" Elemente 10,10' immer nur eine Bewegungsmöglichkeit der Elemente 10,10' relativ zu den Fortsätzen 8,8' verstanden werden soll, egal, ob die beweglichen Elemente 10,10' tatsächlich relativ zum Griff 2 drehbar oder aber drehfest mit diesem verbunden sind.

Betrachtet man die Fig. 2, linke Seite, so kann man erkennen, dass die beiden fingerartigen Fortsätze 8 und 8' einen jeweils ovalen Querschnitt aufweisen und von den beiden sich nicht berührenden und als Halbschalen ausgebildeten, beweglichen Elemente 10 und 10' eingehüllt sind. Wird nun eine Haarsträhne 11 in den Strähnenführungskanal 9 eingelegt und gleichzeitig der Schalter 5 betätigt, so verdreht sich der Aufsatz 3, wobei gleichzeitig eine Relativverdrehung der beweglichen Elemente 10 und 10' relativ zu den Fortsätzen 8 und 8' erfolgt (vgl. Fig. 2, rechte Seite). Dies bewirkt, dass die Haarsträhne 11 an eine Haaranlagefläche 12 bzw. 12' des jeweiligen Fortsatzes 8 bzw. 8' angedrückt und dadurch gewellt wird. Wie der Fig. 2 deutlich zu entnehmen ist, funktioniert ein derartiges Wellen auch bei einer Drehrichtungsumkehr des Aufsatzes 3.

Bei dem erfindungsgemäßen Aufsatz der Fig. 3 kann man erkennen, dass an den beweglichen Elementen 10 und 10' eine membran- oder kettenartige Struktur 13,13' angeordnet ist, die einen Ends mit einem der Fortsätze 8,8' und anderen Ends mit einer der als Halbschalen ausgebildeten, beweglichen Elemente 10,10' verbunden ist.

Bei dem Aufsatz 3 gemäß der Fig. 4, weisen die beiden Fortsätze 8 und 8' einen jeweils halbkreisartigen Querschnitt auf, wobei die beweglichen Elemente 10,10' in diesem Fall als in den Strähnenführungskanal 9 hineinragende Klappen 14,14' ausgebildet und jeweils gelenkig an einem der Fortsätze 8,8' angeordnet sind. Auch durch diese Ausbildung kann ein Aufrollen des Haares 11 um einen vergleichsweise großen Radius beim Betrieb der Haarformungseinrichtung 1 erreicht werden, wodurch insbesondere das Frisurergebnis störende Haarknicke zuverlässig vermieden werden können. Um ein Einfädeln der Haarsträhnen 11 in den Strähnenführungskanal 9 zu vereinfachen, kann zumindest einer der Fortsätze 8,8' an seinem freien Ende eine Einkerbung aufweisen oder sich verjüngen, wie dies bspw. gemäß der Fig. 1 dargestellt ist. Darüber hinaus kann zumindest auch einer der Fortsätze 8,8' beheizbar und/oder kühlbar ausgebildet sein und dadurch aufgrund der in das Haar 11 eintragbaren Temperatur den Formungsprozess günstig beeinflussen. Zum Beheizen bzw. zum Kühlen kann dabei in zumindest einem der Fortsätze 8,8' ein sog. Peltierelement vorgesehen sein, welches zumindest die Haaranlageflächen 12,12' oder aber auch den gesamten Fortsatz 8,8' erwärmt bzw. kühlt. Alternativ hierzu kann auch eine in den jeweiligen Fortsatz 8,8' angeordnete Kanalstruktur vorgesehen sein, durch welche warme bzw. kühle Luft leitbar und an die Haare über entsprechende Luftauslässe abgebbar ist. Selbstverständlich ist hierbei auch denkbar, dass durch diese kanalartige Struktur bzw. die Luftauslässe zusätzlich oder alternativ eine Flüssigkeit, bspw. ein Haarpflegemittel an die Haare 11 übertragen wird.

Sowohl an einem Eingang als auch an einem Ausgang des Strähnenführungskanals 9 sind somit die abgerundet ausgebildeten Haaranlageflächen 12,12' vorgesehen, deren Radius vorzugsweise gleich groß ist und dadurch ein einfaches Erzeugen von stehenden bzw. fallenden Locken durch eine einfache Drehrichtungsumkehr des Aufsatzes 3 ermöglichen. Der zwischen den beiden Fortsätzen 8 und 8' ausgebildete Strähnenführungskanal 9 kann dabei selbstverständlich einen geradlinigen oder auch einen wellenartigen Verlauf aufweisen. Der Querschnitt und damit auch der Radius der Fortsätze 8,8' kann dabei selbstverständlich in Axialrichtung 15 des Aufsatzes 3 variieren und sich insbesondere zum freien Ende des Aufsatzes 3 hin verjüngen.

Generell kann der Aufsatz 3 dabei äußerst variabel gehandhabt werden, bspw. wie ein konventioneller Lockenwickler und dadurch längere Zeit im zu lockenden bzw. zu wellenden Haar verbleiben. Die erfindungsgemäße Haarformungseinrichtung weist den großen Vorteil auf, dass der Aufsatz 3 mit beliebiger Drehrichtung beim Aufrollen der Haarsträhnen 11 verwendet werden kann, ohne das Ergebnis der Frisur negativ zu beeinflussen. Durch die Verwendung der beweglichen Elemente 10,10' kann die Haarsträhne 11 ähnlich wie bei einem herkömmlichen Lockenstab, einen weitestgehend kreisrunden Querschnitt nutzen. Ein weiterer Vorteil insbesondere bei einer Ausführungsform mit zwei Fortsätzen 8,8' ist die Vermeidung von einem fehlerhaften Einfädeln, da für die Haarsträhne 11 lediglich eine einzige Möglichkeit besteht, innerhalb des Aufsatzes 3 positioniert zu werden. Selbstverständlich können dabei unterschiedliche Aufsätze 3 mit der Antriebswelle 4 verbunden werden, sodass je nach gewünschter Lockengröße individuelle Aufsätze 3 verwendet werden können.

Der gezeigte Aufsatz 3 weist gemäß den Fig. 2 bis 4 einen im wesentlichen kreisrunden Querschnitt mit innenliegenden Fortsätzen 8 und 8' auf. Denkbar ist aber selbstverständlich auch eine davon abweichende Querschnittsform, wie beispielsweise eine Ellipse, eine Superellipse, eine Langlochform, sowie ellipsenähnliche Formen, deren Radien an den kurzen und/oder langen Seiten im Vergleich zu einer normalen Ellipse abweichen. Der Strähnenführungskanal 9 verläuft dabei vorzugsweise entlang einer Hauptachse, wobei generell jedoch auch eine beliebige Kanalführung möglich ist.

### Bezugszeichnliste

- 1: Haarformungseinrichtung
- 2: Griff
- 3: Aufsatz
- 4: Antriebswelle
- 5: Schalter
- 6: Anschlusselement
- 7: Akku
- 8: Fortsatz
- 9: Strähnenführungskanal
- 10: bewegliches Element
- 11: Haarsträhne
- 12: Haaranlagefläche
- 13: Kettenstruktur
- 14: Klappe
- 15: Axialrichtung

## Patentansprüche

1. Drehbarer Aufsatz (3) für eine Haarformungseinrichtung zum Formen von Haaren (11), insbesondere zur Locken- oder Wellenbildung, mit zumindest zwei fingerähnlichen Fortsätzen (8,8') zum Aufwickeln der zu formenden Haare (11), wobei die Fortsätze (8,8') einen zwischen diesen verlaufenden Strähnenführungskanal (9) definieren und abgerundete Haaranlageflächen (12,12') aufweisen, wobei
- der drehbare Aufsatz (3) relativ zu den Fortsätzen (8,8') bewegliche Elemente (10,10') aufweist, die zumindest einen Teil des Strähnenführungskanals (9) und/oder eine zylinderartige Außenmantelfläche bilden und sowohl an einem Eingang als auch an einem Ausgang des Strähnenführungskanals (9) in Bezug auf die Außenmantelfläche des zylindrischen Aufsatzes (3) jeweils ein so großer Radius vorgesehen ist, die beim Verlauf des Haarstylingprozesses, bspw. dem Aufrollen, Aufheizen, Abkühlen und Abwickeln nicht zu einer Beschädigung des Haares führen, **dadurch gekennzeichnet,**
- **dass** die beweglichen Elemente (10,10') als zwei sich nicht berührende Halbschalen ausgebildet sind, die die Fortsätze (8,8') zylinderartig einhüllen,
- **dass** die beweglichen Elemente (10,10') mit einer membran- oder kettenähnlichen Struktur (13,13') verbunden sind, die einenends mit einem der Fortsätze (8,8') und anderenends mit einer der halbschalenartigen Elemente (10,10') verbunden ist.

2. Aufsatz nach Anspruch 1,
**dadurch gekennzeichnet,**
**dass** zwei Fortsätze (8,8') mit einem jeweils ovalem Querschnitt vorgesehen sind.

3. Aufsatz nach Anspruch 1,
**dadurch gekennzeichnet,**
**dass** zwei Fortsätze (8,8') mit einem jeweils halbkreisartigen Querschnitt vorgesehen sind.

4. Aufsatz nach einem der Ansprüche 1 bis 3,
**dadurch gekennzeichnet,**
**dass** zumindest einer der Fortsätze (8,8') an seinem freien Ende eine Einkerbung aufweist oder sich verjüngt, um ein Einfädeln der Haare (11) zu erleichtern.

5. Aufsatz nach einem der Ansprüche 1 bis 4,
**dadurch gekennzeichnet,**
**dass** zumindest einer der Fortsätze (8,8') beheizbar und/oder kühlbar ausgebildet ist.

6. Aufsatz nach Anspruch 5,
**dadurch gekennzeichnet,**
**dass** zum Beheizen oder zum Kühlen in zumindest einem der Fortsätze (8,8') ein Peltierelement vorgesehen ist.

7. Aufsatz nach einem der Ansprüche 1 bis 6,
**dadurch gekennzeichnet,**
**dass** zumindest einer der Fortsätze (8,8') aus einem Vollmaterial ausgebildet ist oder einen Kanalstruktur aufweist, durch welche warme/kühle Luft leitbar und an die Haare (11) abgebbar ist.

8. Haarformungseinrichtung zum Formen von Haaren (11), insbesondere zur Locken- oder Wellenbildung, umfassend einen Griff (2) und einen daran angeschlossenen, drehbaren Aufsatz (3) nach einem der Ansprüche 1 bis 7.

## Claims

1. Rotatable attachment (3) for a hairstyling apparatus for styling hair (11), in particular for forming curls or waves, having at least two finger-like projections (8, 8') for winding the hair (11) to be styled, wherein the projections (8, 8') define a strand guiding channel (9) running therebetween and have rounded hair contact surfaces (12, 12'), wherein
- the rotatable attachment (3) has elements (10, 10') which can move relative to the projections (8, 8') and which form at least one part of the strand guiding channel (9) and/or a cylindrical outer sleeve surface, and at both an entrance and an exit of the strand guiding channel (9) a radius is provided which in each case is large enough in relation to the outer sleeve surface of the cylindrical attachment (3) not to cause any damage to the hair in the course of the hairstyling process, for example rolling, heating, cooling and winding, **characterised in that**
- the movable elements (10, 10') are designed as two non-touching half-shells which cylindrically envelope the projections (8, 8'),
- the movable elements (10, 10') are connected to a membrane-like or chain-like structure (13, 13') which at one end is connected to one of the projections (8, 8') and at the other end to one of the half-shell-like elements (10, 10').

2. Attachment according to claim 1,
**characterised in that**
two projections (8, 8') are provided, each with an oval cross-section.

3. Attachment according to claim 1,
**characterised in that**
two projections (8, 8') are provided, each with a semicircular cross-section.

4. Attachment according to one of claims 1 to 3,
**characterised in that**
at least one of the projections (8, 8') has a notch at its free end or tapers, in order to facilitate threading of the hair (11).

5. Attachment according to one of claims 1 to 4,
**characterised in that**
at least one of the projections (8, 8') is designed to be heatable and/or coolable.

6. Attachment according to claim 5,
**characterised in that**
a Peltier element is provided in at least one of the projections (8, 8') for heating or cooling.

7. Attachment according to one of claims 1 to 6,
**characterised in that**
at least one of the projections (8, 8') is formed from a solid material or has a canal structure through which warm/cool air can be conducted and can be applied to the hair (11).

8. Hairstyling apparatus for styling hair (11), in particular for forming curls or waves, comprising a handle (2) and a rotatable attachment (3) connected thereto according to one of claims 1 to 7.

## Revendications

1. Embout rotatif (3) pour un appareil de mise en forme de cheveux destiné à une mise en forme de cheveux (11), en particulier destiné à une formation de boucles ou d'ondulations, avec au moins deux appendices (8, 8'), semblables à des doigts, destinés à une mise en rouleaux des cheveux (11) à mettre en forme, dans lequel les appendices (8, 8') définissent un canal de guidage (9) de mèches de cheveux, qui passe entre ceux-ci, et présentent des surfaces d'appui de cheveux (12, 12') arrondies, dans lequel
- l'embout rotatif (3) présente des éléments (10, 10') mobiles par rapport aux appendices (8, 8'), qui forment au moins une partie du canal de guidage (9) de mèches de cheveux et/ou une surface d'enveloppe externe cylindrique, et, respectivement aussi bien au niveau d'une entrée que d'une sortie du canal de guidage (9) de mèches de cheveux par rapport à la surface d'enveloppe externe de l'embout cylindrique (3), un rayon suffisamment grand est prévu pour ne pas endommager les cheveux lors de la mise en oeuvre du procédé de coiffure, par exemple lors de l'enroulage, du chauffage, du refroidissement et du déroulage, **caractérisé en ce que**,
- les éléments mobiles (10, 10') sont conçus en tant que deux demi-coques ne se touchant pas, qui enveloppent de manière cylindrique les appendices (8, 8'),
- les éléments mobiles (10, 10') sont reliés à une structure (13, 13') semblable à une membrane ou à une chaîne, qui est reliée au niveau d'une extrémité à un des appendices (8, 8') et au niveau de l'autre extrémité à un des éléments (10, 10') de type demi-coque.

2. Embout selon la revendication 1,
**caractérisé en ce que**,
deux appendices (8, 8') sont prévus avec une section transversale respectivement ovale.

3. Embout selon la revendication 1,
**caractérisé en ce que**,
deux appendices (8, 8') sont prévus avec une section transversale respectivement demi-circulaire.

4. Embout selon l'une quelconque des revendications 1 à 3,
**caractérisé en ce que**,
au moins un des appendices (8, 8') présente une entaille ou se rétrécit au niveau de son extrémité libre afin de faciliter un enfilage des cheveux (11).

5. Embout selon l'une quelconque des revendications 1 à 4,
**caractérisé en ce que**,
au moins un des appendices (8, 8') est conçu de manière à pouvoir être chauffé et/ou à pouvoir être refroidi.

6. Embout selon la revendication 5,
**caractérisé en ce que**,
un élément à effet Peltier est prévu dans au moins un des appendices (8, 8') en vue d'un chauffage ou d'un refroidissement.

7. Embout selon l'une quelconque des revendications 1 à 6,
**caractérisé en ce que**,
au moins un des appendices (8, 8') est constitué d'un matériau plein ou présente une structure en canal à travers laquelle de l'air chaud/froid peut être acheminé et peut être fourni au niveau des cheveux (11).

8. Appareil de mise en forme de cheveux destiné à une mise en forme de cheveux (11), en particulier destiné à une formation de boucles ou d'ondulations, comprenant une poignée (2) et un embout rotatif (3) selon l'une quelconque des revendications 1 à 7 qui se rattache à ladite poignée.
